# EUROPÄISCHE PATENTSCHRIFT

(11) **EP 2 716 990 B1**
(45) Veröffentlichungstag und Bekanntmachung des Hinweises auf die Patenterteilung: **25.12.2019**
(21) Anmeldenummer: 13002722.0
(22) Anmeldetag: 25.05.2013
(51) Int. Cl.: F24F 13/06, F24F 5/00, F24F 1/02

(54) **Decken- oder Wandgerät zum Einbringen gekühlter oder erwärmter Luft in einen Raum**
Ceiling or wall-mounted apparatus for introducing cooled or heated air into a room
Appareil plafonnier ou mural destiné à introduire de l'air refroidi ou réchauffé dans une pièce

(30) Priorität: 08.10.2012 DE 102012019710
(43) Veröffentlichungstag der Anmeldung: 09.04.2014
(73) Patentinhaber: FläktGroup Deutschland GmbH, 44625 Herne (DE)
(72) Erfinder: Fieberg, Christian, 44147 Dortmund (DE); Azaouagh, Azaddin, 40589 Düsseldorf (DE); Appelhoff, Julian, 45127 Essen (DE)
(74) Vertreter: Cohausz Hannig Borkowski Wißgott

(56) Entgegenhaltungen:
- EP-A1- 0 595 756
- WO-A1-2011/130778
- CA-A1- 2 554 328
- DE-A1-102008 022 473
- KR-U- 20100 012 859

## Beschreibung

Die Erfindung betrifft ein Decken- oder Wandgerät zum Einbringen von Luft in einen Raum mit einem kastenförmigen Gehäuse, in dem ein Gebläselaufrad angeordnet ist, das durch einen mittigen Lufteinlass in der Gehäuseunter- oder -vorderseite die Raum- oder Außenluft ansaugt und durch einen Wärmetauscher erwärmte oder gekühlte Luft zu am Rand der Gehäuseunter- oder -vorderseite angeordnete Luftauslässe fördert, durch die die Luft in den Raum abgegeben wird.

Es sind Deckenumluftgeräte bekannt, die einen unteren mittigen Lufteinlass aufweisen, durch den die Raumluft angesaugt und zum Abkühlen oder Erwärmen durch einen Wärmetauscher geführt wird, um danach aus Luftauslässen an den vier Seiten des flachen kassettenförmigen Gehäuses in den Raum auszutreten. Bei diesen bekannten Umluftgeräten hat es sich gezeigt, dass bei der Funktion des Raumkühlens die kalte Luft zu schnell nach unten fällt und hierdurch für die im Raum Anwesenden unkomfortabel ist. Bei der Funktion des Raumerwärmens bleibt dagegen die warme Luft zu lange in einer Warmluftschicht nahe der Decke, so dass wiederum eine ungleichmäßige Erwärmung und unangenehme Zugerscheinungen entstehen.

Aus der WO 2011/130778 A1 ist ein Deckengerät zum Einbringen von erwärmter oder gekühlter Luft bekannt mit einem ringförmigen Auslass, der in mehrere, nebeneinander liegende Luftauslasskanäle aufgeteilt ist, die jeweils den austretenden Luftstrom schräg geführt ist, um schraubenförmig auszutreten, mit unterschiedlichen Austrittswinkeln.

Aufgabe der Erfindung ist es, ein Decken- oder Wandgerät der eingangs genannten Art so zu verbessern, dass sowohl in der Funktion des Kühlens als auch des Erwärmens eine optimale Klimatisierung eines Raumes mit gleichmäßiger Temperierung ohne Zugerscheinungen durch eine tiefe und gleichmäßige Durchdringung der Raumluft erreichbar ist.

Diese Aufgabe wird erfindungsgemäß durch die Merkmale von Anspruch 1 gelöst.

Hierdurch wird es möglich, den verschiedenen schrägen Luftaustrittskanälen die jeweils optimale Aufgabe zuzuordnen. Es wird eine optimale Klimatisierung ohne Zugerscheinungen und eine tiefe und gleichmäßige Durchdringung des Raums sowohl beim Kühlen als auch beim Wärmen erreicht. Eine einfache und genaue Einstellbarkeit der unterschiedlichen Luftströme ist gegeben, und dies bei hoher Energieeffizienz, einfacher Konstruktion und wenig Einzelteilen.

Damit ist erreichbar, dass gekühlte Luft nicht sofort nach unten fällt, sondern länger entlang der Decke geführt wird und erwärmte Luft früh nach unten strömt und eine Luftschichtung verhindert wird.

Eine Bevorzugung einer Luftart gegenüber der anderen wird erreicht, wenn die die kühle Luft führenden Kanäle oder die die warme Luft führenden Kanäle eine größere Breite aufweisen als die anderen Luftauslasskanäle.

Vorzugsweise wird vorgeschlagen, dass die Ausströmrichtung jedes Luftauslasskanals in einer Ebene liegt, die parallel zu der Geräteachse ist und mit einer durch die Geräteachse und den Luftauslass verlaufenden Ebene einen Winkel von 20 bis 60 Grad bildet. Ferner wird vorgeschlagen, dass zwischen den Luftauslasskanälen geschlossene Bereiche liegen.

Vorzugsweise wird vorgeschlagen, dass jeweils ein kühle Luft führender Kanal und ein warme Luft führender Kanal paarweise nebeneinander angeordnet sind und zwischen jedem Kanalpaar ein geschlossener Bereich angeordnet ist.

Eine den gewünschten Anforderungen angepasste Klimatisierung ohne Zugerscheinungen wird erreicht, wenn der die Luftauslasskanäle bildende Luftauslassring auf der Innen- oder Außenseite von mindestens einer insbesondere ringförmigen oder teilringförmigen, verschieblichen Blende abgedeckt ist, die Öffnungen und geschlossene Bereiche als Abdeckflächen aufweist, durch die wahlweise alle Luftauslasskanäle oder nur Luftauslasskanäle mit der gleich warmen oder kühlen Luft und/oder mit demselben Luftaustrittswinkel vollständig oder teilweise geöffnet werden. Hierbei sollten die Öffnungen der Blende die doppelte Breite eines Luftauslasskanals oder die Breite beider Luftauslasskanäle aufweisen.

Ferner sollte zwischen den Öffnungen der Blende jeweils ein geschlossener Bereich von mindestens der Breite eines Luftauslasskanals bestehen zum Abdecken mindestens eines Luftauslasskanals. Durch diesen Aufbau der Blende wird ermöglicht, dass wahlweise nur die Luftauslasskanäle mit warmer Luft oder nur die Luftauslasskanäle mit kühler Luft oder beide Arten von Luftauslasskanälen teilweise oder ganz geöffnet sind. Es ist damit eine sehr genaue und auch gemischte Luftzufuhr möglich.

Ferner ist von Vorteil, wenn die Blende in zwei oder mehr Segmente aufgeteilt ist, die nur einzelne Bereiche der Luftauslasskanäle abdecken, so dass auf verschiedenen Seiten des Gerätes unterschiedliche Luftauslassregelungen einstellbar sind. Hierbei werden die Segmente von außen aufgesteckt.

Auch wird vorgeschlagen, dass der in Luftauslasskanälen aufgeteilte Luftauslassring in gerade oder gebogene Abschnitte aufgeteilt ist, die jeweils mehrere Luftauslasskanäle aufweisen, so dass der Luftauslassring nicht unbedingt kreisförmig ist, sondern mehreckig z. B. sekantenförmig aufgebaut ist mit einer Bevorzugung bestimmter Auslassrichtungen.

Ferner wird vorgeschlagen, dass der mittige Lufteinlass einen Filter aufweist, dass unterhalb des Wärmetauschers eine Kondensatauffangschale angeordnet ist und dass die Gehäuseunterseite einen kreisförmigen oder quadratischen oder mehreckigen Außenrand aufweist.

Ein Ausführungsbeispiel der Erfindung ist in den Zeichnungen dargestellt und wird im Folgenden näher beschrieben. Es zeigen
- Fig. 1: eine Unteransicht bzw. Vorderansicht des Decken- oder Wandgerätes,
- Fig. 2: einen Schnitt durch das Decken- oder Wandgerät mit der Rückansicht des Luftauslassrings mit drehverstellbarer Abdeckblende,
- Fig. 3: einen Ausschnitt aus dem Luftauslassring mit einer Blendenstellung, bei der der Luftauslasskanal für Kaltluft und der Luftauslassring für Warmluft geöffnet sind,
- Fig. 4: den Ausschnitt nach Fig. 3 mit geöffnetem Luftauslassring für Kaltluft und geschlossenem Luftauslassring für Warmluft,
- Fig. 5: den Ausschnitt nach Fig. 3 mit geöffnetem Luftauslassring für Warmluft und geschlossenem Luftauslassring für Kaltluft,
- Fig. 6: einen Schnitt nach VI-VI in Fig. 2 durch den Luftauslassring für Kaltluft,
- Fig. 7: einen Schnitt nach VII-VII in Fig. 2 durch den Luftauslassring für Warmluft,
- Fig. 8: einen Schnitt nach VIII-VIII in Fig. 2 durch den geschlossenen Bereich des Luftauslassrings,
- Fig. 9: eine Seitenansicht des Decken- oder Wandgeräts.

Das Gerät 1 zum Einbringen von gekühlter oder erwärmter Luft in einen Wohn- oder Arbeitsraum wird wahlweise in oder an der Decke oder in oder an der Wand eines Raumes angebracht, so dass von einem "Deckenumluftgerät" oder "Wandumluftgerät" gesprochen werden kann. Das Gerät besitzt ein flaches Gehäuse 2 aus Kunststoff oder Metall mit quadratischer Vorderseite 3 und quadratischer geschlossener Rückseite. Vorderseite und Rückseite sind durch eine über vier Seiten umlaufende geschlossene Wand 4 miteinander verbunden, so dass das Gehäuse die Form eines Kastens oder einer Kassette aufweist.

In der Wand der Vorderseite 3 befindet sich mittig ein Kreisförmiger Lufteinlass 5, durch den Raumluft in das Innere des Gehäuses 2 eingesaugt wird. Hierzu ist innerhalb des Gehäuses ein nicht dargestelltes Gebläse mit Laufrad angeordnet, dessen Saugseite mit dem Lufteinlass 5 verbunden ist. Das Gebläse fördert die angesaugte Luft über einen im Gehäuse angeordneten Wärmetauscher zu einem Luftauslassring 6, der den Lufteinlass 5 koaxial umgibt und durch den die vom Wärmetauscher gekühlte oder erwärmte Luft in den Raum geblasen wird. Alternativ kann der Wärmetauscher auch zwischen dem Lufteinlass 5 und der Saugseite des Gebläses angeordnet sein.

Der Luftauslassring 6 ist in zahlreiche einzelne Luftauslasskanäle 7, 8 aufgeteilt, die jeweils einen zur jeweiligen Auslassöffnung 9 hin sich verengenden Luftweg bilden, so dass jeder Luftauslasskanal sich düsenförmig verjüngend die vom Gebläse geförderte Luft tief in den Raum bläst. Hierbei weist der Luftauslassring 6 zwei unterschiedliche Luftauslasskanäle 7, 8 auf, von denen ein Luftauslasskanal 7 für Kaltluft und ein Luftauslasskanal 8 für Warmluft optimiert ist und diese zwei unterschiedlichen Luftauslasskanäle paarweise nebeneinander angeordnet sind, wobei zwischen jedem Paar von Luftauslasskanälen der Luftauslassring 6 einen geschlossenen Ringbereich aufweist, siehe Fig. 4 und 5. Somit folgt einem Luftauslasskanal 7 für Kaltluft ein Luftauslasskanal 8 für Warmluft und diesem ein geschlossener Ringbereich 10.

Die beiden unterschiedlichen Luftauslasskanäle 7, 8 unterscheiden sich voneinander dadurch, dass die die kühle Luft führenden Kanäle 7 flacher und damit mit einem kleineren spitzen Winkel a in die Gehäuseunter- oder - vorderseite 3 münden als die die warme Luft führenden Kanäle 8 mit einem größeren spitzen Winkel β. Die betreffenden Winkel sind in Fig. 6 und 7 dargestellt. Es wird hier deutlich, dass der jeweilige spitze Winkel zwischen der Hauptausstrahlrichtung H und der Fläche der Vorderseite 3 bzw. einer dazu parallelen Fläche gemessen wird.

Wie in Fig. 6 dargestellt, ist der Winkel α der Hauptausstrahlrichtung H der kühlen Luft wesentlich kleiner als der Winkel β der wärmeren Luft, wodurch die kühlere Luft gezwungen wird, längere Zeit bzw. eine größere Strecke entlang der Raumdecke zu strömen, ehe sie nach unten fällt. Dagegen ist der Warmluftstrahl durch den größeren Winkel β stärker nach unten gerichtet (Fig. 7), so dass dafür gesorgt ist, dass die warme Luft früh nach unten gelangt und sich keine obere Warmluftschicht bildet. Vorzugsweise weist der Winkel α 0 bis 30 Grad und der Winkel β 25 bis 55 Grad auf.

Zwischen den Paaren von Luftauslasskanälen 7, 8 befindet sich im Luftauslassring 6 jeweils ein geschlossener, keinen Luftauslasskanal aufweisender Ringbereich 10, wobei die Breiten insbesondere die mittlere Breite B7, B8 der Kanäle 7, 8 und die Breite B10 des geschlossenen Ringbereichs 10 vorzugsweise gleich groß sind.

Auf der Rückseite des Luftauslassrings 6 und damit auf der zur Vorderseite 3 abgewandten Seite liegt auf dem Luftauslassring koaxial eine ringförmige Blende 11, die in ihrer Größe und Breite dem Luftauslassring entspricht und damit den Luftauslassring abdeckt. In der ringförmigen Blende befinden sich Öffnungen 12 mit der Breite B1 bestehend aus der Breite B7 des Luftauslasskanals 7 plus der Breite B8 des Luftauslasskanals 8, so dass die Gesamtbreite B1 doppelt so groß ist wie die Breite eines Luftauslasskanals und/oder die Breite B7 plus B8 beider Luftauslasskanäle. Zwischen den Öffnungen 12 weist die ringförmige Blende 11 geschlossene Bereiche 13 als Abdeckflächen auf.

Die ringförmige Blende 11 ist um ihre mittlere Achse drehverstellbar, so dass durch die geschlossenen Bereiche 13 wahlweise die Kaltluftauslasskanäle 7 oder die Warmluftauslasskanäle 8 abgedeckt werden können, so dass je nachdem, ob durch das Gerät der Raum gekühlt oder erwärmt werden soll, die betreffenden Luftauslasskanäle 7 oder 8 geöffnet werden. Es können aber auch alle Luftauslasskanäle 7, 8 geöffnet werden, wenn der geschlossene Bereich 13 der Blende 11 auf dem geschlossenen Bereich 10 des Luftauslassrings 6 geschoben wird, um diesen zu überdecken. Darüber hinaus ermöglicht die Blende 11 verschiedenste Zwischenstellungen zur optimalen Raumbelüftung.

Die nach außen gerichteten Luftauslasskanäle 7, 8 stehen mit ihren Winkeln a und β nicht nur schräg zur Fläche der Vorderseite 3, sondern stehen mit einem Winkel γ auch schräg zum Radius R des Luftauslassrings 6, so dass der aus dem Luftauslassring austretende Gesamtluftstrom schraubenförmig sich erweiternd weit in den Raum dringt. Anders ausgedrückt liegt die Ausströmrichtung H jedes Luftauslasskanals 7, 8 in einer Ebene E1, die parallel zu der Geräteachse A ist und mit einer durch die Geräteachse und den Luftauslass 5 verlaufenden radialen Ebene E2 einen Winkel γ von 20 bis 60 Grad bildet. Hierbei ist die übliche Arbeitsweise, dass bei einer Zufuhr von durch den Wärmetauscher gekühlter Luft die für die Warmluft vorgesehenen Luftauslasskanäle 8 geschlossen und nur die für die Kaltluft vorgesehenen Luftauslasskanäle 7 geöffnet sind. Umgekehrt sind bei einer Zufuhr erwärmter Luft die Kanäle 7 geschlossen und die Kanäle 8 geöffnet.

In einer nicht dargestellten alternativen Ausführung besteht die Blende 11 nicht wie in Fig. 2 dargestellt aus einem einzigen geschlossenen Ring, sondern ist in zwei oder mehr Ringsektoren aufgeteilt, die voneinander getrennt verschieblich sind, um Raumbereiche unterschiedlich zu belüften, zu kühlen und/oder zu erwärmen.

In einer weiteren nicht dargestellten alternativen Ausführung besteht der Luftauslassring 6 nicht aus einem einzigen geschlossenen Ring, sondern ist in zwei oder mehr Ringsektoren oder gerade oder gebogene Teilbereiche aufgeteilt. Hierbei kann der Luftauslassring 6 ein Vieleck insbesondere ein Viereck, Sechseck oder Achteck bilden und bei jedem Ringsektor oder Teilbereich liegt innenseitig ein entsprechend gestalteter Blendensektor verschieblich, verstellbar an. Entsprechend ist dann auch die Abdeckblende 11 geformt und aufgeteilt.

Im dargestellten Ausführungsbeispiel besitzt die Gehäusevorderseite 3 bzw. Unterseite einen quadratischen Außenrand. Stattdessen kann dieser aber auch kreisförmig oder mehreckig sein. Ferner ist nicht dargestellt, dass der mittige Lufteinlass 5 mindestens einen Filter aufweist und dass unterhalb des Wärmetauschers eine Kondensatauffangschale angeordnet ist.

In dieser Beschreibung wird nicht darauf eingegangen, wie der nicht dargestellte Wärmetauscher mit einem gekühlten oder erwärmten Medium versorgt wird. Hier können die üblichen bekannten Geräte mit Wärmepumpe oder andere Quellen mit kühlen oder heißen Medien angeschlossen werden.

Schließlich wird noch eine nicht dargestellte Ausführungsform vorgeschlagen, bei der dem Wärmetauscher im Gehäuse 2 die Raumluft nicht über den mittigen Lufteinlass zugeführt wird, der dann fehlen kann, sondern die zugeführte Luft kommt von außerhalb des Raumes insbesondere von der Außenluft oder von einem anderen Raum oder einer externen Luftanlage. Ferner kann jeder zweite Luftauslasskanal 7 oder 8 mit dem Wärmetauscher und die dazwischen liegenden Luftauslasskanäle mit der Raum- und/oder Außenluft verbunden sein.

In allen oben angeführten Ausführungen kann der Wärmetauscher sich auch außerhalb des Gehäuses 2 befinden.

## Patentansprüche

1. Decken- oder Wandgerät (1) zum Einbringen von Luft in einen Raum mit einem kastenförmigen Gehäuse (2), in dem ein Gebläselaufrad angeordnet ist, das durch einen mittigen Lufteinlass (5) in der Gehäuseunterseite des Deckengerätes oder der Gehäusevorderseite des Wandgerätes (3) die Raum- oder Außenluft ansaugt und durch einen Wärmetauscher erwärmte oder gekühlte Luft zu am Rand der Gehäuseunterseite des Deckengerätes oder der Gehäusevorderseite des Wandgerätes angeordneten Luftauslassring (6) fördert, durch den die Luft in den Raum abgegeben wird, wobei der Lufteinlass (5) von dem Luftauslassring (6) umgeben ist, der in mehrere, nebeneinander liegende Luftauslasskanäle (7, 8) aufgeteilt ist, die jeweils den austretenden Luftstrom derart schräg nach unten oder vorne führen,
dass der aus dem Luftauslassring (6) austretende Gesamtluftstrom schraubenförmig sich erweiternd in den Raum eintritt, und
- dass jeder zweite Luftauslasskanal (7) einen anderen schrägen Luftaustrittswinkel aufweist, als die dazwischen liegenden Luftauslasskanäle (8),
**dadurch gekennzeichnet,**
- **dass** die Luftauslasskanäle (7, 8) einander abwechselnd aufgeteilt sind in für warme Luft optimierte Kanäle (8) und in für kühle Luft optimierte Kanäle (7), und
- **dass** die für kühle Luft optimierten Kanäle (7) flacher und damit mit einem kleineren spitzen Winkel (α) in die Gehäuseunter- oder -vorderseite (3) münden als die für warme Luft optimierten Kanäle (8) mit einem größeren spitzen Winkel (β).

2. Decken- oder Wandgerät nach Anspruch 1, **dadurch gekennzeichnet, dass** die die kühle Luft führenden Kanäle und/oder die die warme Luft führenden Kanäle eine größere Breite (B) aufweisen, als die anderen Lauftauslasskanäle (8 oder 7)

3. Decken- oder Wandgerät nach Anspruch 1 oder 2, **dadurch gekennzeichnet, dass** die Ausströmrichtung (H) jedes Luftauslasskanals (7, 8) in einer Ebene (E1) liegt, die parallel zu der Geräteachse (A) ist und mit einer durch die Geräteachse und den Luftauslass (5) verlaufenden Ebene (E2) einen Winkel (γ) von 20 bis 60 Grad bildet.

4. Decken- oder Wandgerät nach einem der vorherigen Ansprüche, **dadurch gekennzeichnet, dass** zwischen den Luftauslasskanälen (7, 8) geschlossene Bereiche (10) liegen.

5. Decken- oder Wandgerät nach einem der vorherigen Ansprüche, **dadurch gekennzeichnet, dass** jeweils ein kühle Luft führender Kanal (7) und ein warme Luft führender Kanal (8) paarweise nebeneinander angeordnet sind und zwischen jedem Kanalpaar (7, 8) ein geschlossener Bereich (10) angeordnet ist.

6. Decken- oder Wandgerät nach einem der vorherigen Ansprüche, **dadurch gekennzeichnet, dass** der die Luftauslasskanäle (7, 8) bildende Luftauslassring (6) auf der Innen- oder Außenseite von mindestens einer insbesondere ringförmigen oder teilringförmigen, verschieblichen Blende (11) abgedeckt ist, die Öffnungen (12) und geschlossene Bereiche (13) als Abdeckflächen aufweist, durch die wahlweise alle Luftauslasskanäle (7, 8) oder nur Luftauslasskanäle mit der gleich warmen oder kühlen Luft und/oder mit demselben Luftaustrittswinkel vollständig oder teilweise geöffnet werden.

7. Decken- oder Wandgerät nach Anspruch 6, **dadurch gekennzeichnet, dass** die Öffnungen (12) der Blende (11) die doppelte Breite eines Luftauslasskanals (7, 8) oder die Breite (B7 + B8) beider Luftauslasskanäle aufweisen.

8. Decken- oder Wandgerät nach Anspruch 6 oder 7, **dadurch gekennzeichnet, dass** zwischen den Öffnungen (12) der Blende (11) jeweils ein geschlossener Bereich (13) von mindestens der Breite eines Luftauslasskanals (7, 8) besteht zum Abdecken mindestens eines Luftauslasskanals.

9. Decken- oder Wandgerät nach einem der vorherigen Ansprüche, **dadurch gekennzeichnet, dass** die Blende (11) in zwei oder mehr Segmente aufgeteilt ist, die nur einzelne Bereiche der Luftauslasskanäle abdecken.

10. Decken -oder Wandgerät nach einem der vorherigen Ansprüche, **dadurch gekennzeichnet, dass** der in Luftauslasskanälen (7, 8) aufgeteilte Luftauslassring (6) in gerade oder gebogene Abschnitte aufgeteilt ist, die jeweils mehrere Luftauslasskanäle (7, 8) aufweisen.

11. Decken- oder Wandgerät nach einem der vorherigen Ansprüche, **dadurch gekennzeichnet, dass** der mittige Lufteinlass (5) einen Filter aufweist.

12. Decken- oder Wandgerät nach einem der vorherigen Ansprüche, **dadurch gekennzeichnet, dass** unterhalb des Wärmetauschers eine Kondensatauffangschale angeordnet ist.

13. Decken- oder Wandgerät nach einem der vorherigen Ansprüche, **dadurch gekennzeichnet, dass** die Gehäuseunterseite (3) einen kreisförmigen oder quadratischen oder mehreckigen Außenrand aufweist.

## Claims

1. Ceiling- or wall-mounted apparatus (1) for introducing air into a room, having a box-shaped housing (2) in which there is arranged a fan impellor which sucks in the room air or external air through a central air inlet (5) in the housing lower side (3) of the ceiling-mounted apparatus or of the housing front side (3) of the wall-mounted apparatus and delivers air, which is heated or cooled by a heat exchanger, to an air outlet ring (6) which is arranged at the edge of the housing lower side of the ceiling-mounted apparatus or of the housing front side of the wall-mounted apparatus and through which the air is discharged into the room, wherein the air inlet (5) is surrounded by the air outlet ring (6), which is divided into a plurality of air outlet ducts (7, 8) which are situated next to one another and which each guide the exiting air flow obliquely downwardly or forwardly in such a way that the total airflow exiting from the air outlet ring (6) enters the room in a helically widening manner, and
- that each second air outlet duct (7) has an oblique air outlet angle other than the air outlet ducts (8) situated therebetween,
**characterized**
- **in that** the air outlet ducts (7, 8) are divided alternating with one another into ducts (8) optimized for warm air and into ducts (7) optimized for cool air,
- **in that** the ducts (7) optimized for cool air are flatter and thus open with a smaller acute angle (α) into the housing lower side or front side (3) than the ducts (8) optimized for warm air having a larger acute angle (β).

2. Ceiling- or wall-mounted apparatus according to Claim 1, **characterized in that** the ducts guiding the cool air and/or the ducts guiding the warm air have a larger width (B) than the other air outlet ducts (8 or 7).

3. Ceiling- or wall-mounted apparatus according to Claim 1 or 2, **characterized in that** the outflow direction (H) of each air outlet duct (7, 8) lies in a plane (E1) which is parallel to the apparatus axis (A) and forms, with a plane (E2) extending through the apparatus axis and the air outlet (5), an angle (γ) of 20 to 60 degrees.

4. Ceiling- or wall-mounted apparatus according to one of the preceding claims, **characterized in that** closed regions (10) lie between the air outlet ducts (7, 8).

5. Ceiling- or wall-mounted apparatus according to one of the preceding claims, **characterized in that** in each case a duct (7) guiding cool air and a duct (8) guiding warm air are arranged next to one another in pairs, and a closed region (10) is arranged between each duct pair (7, 8).

6. Ceiling- or wall-mounted apparatus according to one of the preceding claims, **characterized in that** the air outlet ring (6) forming the air outlet ducts (7, 8) is covered on the inner or outer side by at least one, in particular annular or partially annular, displaceable cover (11) which has openings (12) and closed regions (13) as covering surfaces by which, selectively, all air outlet ducts (7, 8) or only air outlet ducts with the same warm or cool air and/or with the same air outlet angle are completely or partially opened.

7. Ceiling- or wall-mounted apparatus according to Claim 6, **characterized in that** the openings (12) in the cover (11) have double the width of an air outlet duct (7, 8) or the width (B7 + B8) of two outlet ducts.

8. Ceiling- or wall-mounted apparatus according to Claim 6 or 7, **characterized in that** there is, between the openings (12) in the cover (11), in each case a closed region (13) of at least the width of an air outlet duct (7, 8) for covering at least one air outlet duct.

9. Ceiling- or wall-mounted apparatus according to one of the preceding claims, **characterized in that** the cover (11) is divided into two or more segments which cover only individual regions of the air outlet ducts.

10. Ceiling- or wall-mounted apparatus according to one of the preceding claims, **characterized in that** the air outlet ring (6) divided into air outlet ducts (7, 8) is divided into rectilinear or bent portions which each have a plurality of air outlet ducts (7, 8).

11. Ceiling- or wall-mounted apparatus according to one of the preceding claims, **characterized in that** the central air inlet (5) has a filter.

12. Ceiling- or wall-mounted apparatus according to one of the preceding claims, **characterized in that** a condensate collection pan is arranged below the heat exchanger.

13. Ceiling- or wall-mounted apparatus according to one of the preceding claims, **characterized in that** the housing lower side (3) has a circular or square or polygonal outer edge.

## Revendications

1. Appareil de plafond ou de paroi (1) destiné à introduire de l'air dans une pièce, ledit appareil comportant un boîtier (2) en forme de boîte dans lequel est disposée une roue de soufflante qui aspire l'air de la pièce ou l'air extérieur par une entrée d'air centrale (5) ménagée dans le côté inférieur du boîtier de l'appareil de plafond ou dans le côté avant du boîtier de l'appareil de paroi (3) et qui transporte l'air chauffé ou refroidi par un échangeur de chaleur vers l'anneau de sortie d'air (6) qui est disposé au bord du côté inférieur du boîtier de l'appareil de plafond ou du côté avant du boîtier de l'appareil de paroi et qui délivre l'air dans la pièce,
l'entrée d'air (5) étant entourée par la bague de sortie d'air (6) qui est divisée en une pluralité de conduits de sortie d'air juxtaposés (7, 8) qui guident chacun le flux d'air sortant obliquement vers le bas ou vers l'avant,
le flux d'air total qui sort de l'anneau de sortie d'air (6) pénétrant en spirale dans la pièce en s'élargissant et
- que chaque deuxième conduit de sortie d'air (7) formant un angle de sortie d'air oblique différent de celui des conduits de sortie d'air intermédiaires (8), **caractérisé en ce que**
- les conduits de sortie d'air (7, 8) sont divisés alternativement en conduits (8) optimisés pour l'air chaud et en conduits (7) optimisés pour l'air froid et
- les conduits (7) optimisés pour l'air froid débouchant de manière plus plate et donc avec un angle aigu plus petit (a) dans le côté inférieur ou avant du boîtier (3) que les conduits optimisés pour l'air chaud (8) qui débouche avec angle aigu plus grand (β).

2. Appareil de plafond ou de paroi selon la revendication 1, **caractérisé en ce que** les conduits guidant l'air froid et/ou les conduits guidant l'air chaud ont une largeur (B) supérieure à celle des autres conduits de sortie d'air (8 ou 7).

3. Appareil de plafond ou de paroi selon la revendication 1 ou 2, **caractérisé en ce que** la direction de sortie d'écoulement (H) de chaque conduit de sortie d'air (7, 8) est située dans un plan (E1) parallèle à l'axe (A) de l'appareil et forme, avec un plan (E2) passant par l'axe de l'appareil et la sortie d'air (5), un angle (γ) de 20 à 60 degrés.

4. Appareil de plafond ou de paroi selon l'une des revendications précédentes, **caractérisé en ce que** des zones fermées (10) sont situées entre les conduits de sortie d'air (7, 8).

5. Appareil de plafond ou de paroi selon l'une des revendications précédentes, **caractérisé en ce qu'**un conduit de guidage d'air froid (7) et un conduit de guidage d'air chaud (8) sont disposés deux par deux l'un à côté de l'autre et une zone fermée (10) est disposée entre chaque paire de conduits (7, 8).

6. Appareil de plafond ou de paroi selon l'une des revendications précédentes, **caractérisé en ce que** l'anneau de sortie d'air (6) formant les conduits de sortie d'air (7, 8) est recouvert du côté intérieur ou du côté extérieur par au moins un diaphragme coulissant (11) en particulier en forme d'anneau ou partiellement en forme d'anneau qui comporte des ouvertures (12) et des zones fermées (13) se présentant sous la forme de surfaces de recouvrement qui permettent d'ouvrir complètement ou partiellement de manière sélective tous les conduits de sortie d'air (7, 8) ou uniquement des conduits de sortie d'air ayant le même air chaud ou froid et/ou le même angle de sortie d'air.

7. Appareil de plafond ou de paroi selon la revendication 6, **caractérisé en ce que** les ouvertures (12) du diaphragme (11) ont deux fois la largeur d'un conduit de sortie d'air (7, 8) ou la largeur (B7 + B8) des deux conduits de sortie d'air.

8. Appareil de plafond ou de paroi selon la revendication 6 ou 7, **caractérisé en ce qu'**une zone fermée (13) ayant au moins la largeur d'un conduit de sortie d'air (7, 8) est située entre les ouvertures (12) du diaphragme (11) pour recouvrir au moins un conduit de sortie d'air.

9. Appareil de plafond ou de paroi selon l'une des revendications précédentes, **caractérisé en ce que** le diaphragme (11) est divisé en au moins deux segments qui ne recouvrent que des zones individuelles des conduits de sortie d'air.

10. Appareil de plafond ou de paroi selon l'une des revendications précédentes, **caractérisé en ce que** l'anneau de sortie d'air (6) divisé en des conduits de sortie d'air (7, 8) est divisé en parties droites ou incurvées qui comportent chacune une pluralité de conduits de sortie d'air (7, 8).

11. Appareil de plafond ou de paroi selon l'une des revendications précédentes, **caractérisé en ce que** l'entrée d'air centrale (5) comporte un filtre.

12. Appareil de plafond ou de paroi selon l'une des revendications précédentes, **caractérisé en ce qu'**une coque de collecte de condensat est disposée au-dessous de l'échangeur de chaleur.

13. Appareil de plafond ou de paroi selon l'une des revendications précédentes, **caractérisé en ce que** le côté inférieur (3) du boîtier comporte un bord extérieur circulaire ou carré ou polygonal.
